# EUROPÄISCHE PATENTSCHRIFT

(11) **EP 0 040 372 B1**
(45) Veröffentlichungstag und Bekanntmachung des Hinweises auf die Patenterteilung: **06.02.1985**
(21) Anmeldenummer: 81103515.3
(22) Anmeldetag: 08.05.1981
(51) Int. Cl.: B43L 5/02

(54) **Blattgut-Aufspannvorrichtung für Schreib-, Zeichen- und ähnliche Arbeitsunterlagen**
Paper sheet clamp for writing, drawing or similar board
Dispositif de serrage de feuilles pour plaques à écrire, à dessiner ou analogue

(30) Priorität: 21.05.1980 DE 3019361
(43) Veröffentlichungstag der Anmeldung: 25.11.1981
(73) Patentinhaber: Walter Hebel GmbH & Co, D-5242 Kirchen/Sieg (DE)
(72) Erfinder: Schirmuly, Berthold, D-5242 Kirchen (Sieg) (DE)

## Beschreibung

Die Erfindung betrifft eine Blattgut-Aufspannvorrichtung für Schreib-, Zeichen- und ähnliche Arbeitsunterlagen, und zwar solche, bei denen das Blattgut an den Ecken bzw. am Rand unter schützende Überdeckungen gesteckt wird.

Bekannt sind solche Vorrichtungen in meist primitiver Ausführung, wobei zum Beispiel an den vier Ecken einer Pappunterlage, wie Zeichenblökken und Schreibtischauflagen, dreieckförmige Überdeckungen angebracht sind, unter die die Ecken eines Blattes untergeschoben werden. Das Blatt wird auf diese Weise lediglich in seiner Lage in etwa fixiert, und die Ecken werden vor Verknikken geschützt.

Gemäss DE-C 176 707 ist eine Vorrichtung zum Befestigen von Zeichenpapier auf blockähnlichen Unterlagen bekannt, bei der die Ecken des Zeichenpapieres von über die Zeichenebene vorstehenden Überdeckungen geschützt werden. Die Klemmung erfolgt durch von der Unterseite der Zeichenplatte zu betätigende Zungen aus Federstahl, die das Papier von unten gegen die Überdeckung drücken. Diese Art der Klemmung hat den Nachteil, dass sie umständlich von unten betätigt werden muss und dass die Überdeckungen die Zeichenebene überragen.

Der Erfindung liegt die Aufgabe zugrunde, eine Blattgut-Aufspannvorrichtung zu schaffen, die so gestaltet ist, dass das Verschieben des Lineales ungehindert möglich ist und dass die Klemmvorrichtung leicht bedienbar ist.

Als Lösung dieser Aufgabe wird vorgeschlagen, dass die Betätigungselemente der Spannelemente durch Aussparungen in den Überdeckungen zur Oberseite der Unterlage hindurchgreifen und die Oberfläche der Unterlage weder durch die Betätigungselemente noch durch die Überdeckungen überragt wird.

Eine Ausgestaltungsform ist, dass die Spannelemente federbelastet sind, oder als Federn ausgebildet sind.

Eine weitere Version dieser Vorrichtung ist, dass die Spannelemente magnetisch sind und die Überdeckungen aus magnethaftendem Werkstoff bestehen.

Ferner zeichnet sich die Vorrichtung dadurch aus, dass die Betätigungselemente als über den spannelementen liegende im niedergedrückten Zustand teilweise unter die Überdeckung verschiebbare Tasten ausgebildet sind.

Eine andere Lösung ist, dass die Spannelemente als Schieber ausgebildet sind, die mit Keilflächen versehen sind, die mit an der Arbeitsunterlage angebrachten Keilflächen oder Nocken zusammenwirken.

Ausführungsbeispiele sind in der nachfolgenden Beschreibung näher erläutert und durch die anliegende Zeichnung veranschaulicht.

Es zeigt:
Fig. 1, den Schnitt durch eine erfindungsgemässe Blattgut-Aufspannvorrichtung
Fig. 2, eine Draufsicht nach Fig. 1
Fig. 3, einen Querschnitt einer als Randspannung ausgebildeten Blattgut-Aufspannvorrichtung, bei der die Betätigung mehrerer Spannelemente mittels einer Taste erfolgt.
Fig. 4, einen Längsschnitt nach Fig. 3
Fig. 5, einen Längsschnitt einer als Randspannung ausgebildeten Blattgut-Aufspannvorrichtung, bei der die Betätigung mehrerer Spannelemente durch einen mit Keilflächen versehenen Schieber erfolgt.

Auf einer Unterlage, die aus einem Bodenteil 1 und einer Arbeitsplatte 2 besteht, ist eine Überdeckung 3 für das Unterschieben des Blattgutes 4 angebracht. Die Arbeitsplatte 2 besteht in der Darstellung der Figuren 1 bis 3 aus einer dünnen Stahfplatte, die mit dem Bodenteil 1 fest verbunden ist und mit ihrer Blattauflagefläche ebenengleich mit der Oberseite der Überdeckung 3 liegt. Durch den Schlitz 5, der zwischen Arbeitsplatte 2 und der Überdeckung 3 belassen ist, kann das Blattgut 4 mit einer Ecke oder einem Rand untergeschoben werden. Das Spannelement 6, das als Blattfeder ausgebildet ist, die zwischen dem Bodenteil 1 und der Arbeitsplatte 2 placiert ist, spannt das Blattgut 4 gegen die Unterseite der Überdeckung 3 fest. Das Spannelement 6 besitzt am freien Ende eine Betätigungstaste 7, die durch die Überdeckung 3 nach oben durchgreift und durch Niederdrücken die Spannung des Blattgutes aufhebt.

Die aus einer dünnen Stahlplatte bestehende Arbeitsplatte 2, eignet sich zum Experimentieren und Spielen mit magnethaftenden Symbolen und Figuren.

In den Figuren 3 und 4 ist dargestellt, wie zwei Spannelemente 8 mittels einer Taste 9 betätigt werden können. Die Spannelemente 8, die ebenfalls als Blattfedern ausgebildet sind, sind mittels der winkelförmigen Randüberdeckung 10 auf dem Bodenteil 1 befestigt. Auf den Spannelementen 8 ruht ein Stab 11, auf dem eine Taste 9 verschiebbar angeordnet ist. Durch Niederdrücken und Verschieben in Pfeilrichtung (wie in Fig. 4 dargestellt) setzt sich die Taste 9 unter die Randüberdeckung 10, wodurch die Spannelemente 8 in verharrender Stellung das Blattgut 4 freigeben bzw. dessen Unterschieben unter die Randüberdeckung 10 ermöglichen.

In Fig. 5 ist ein Schieber gezeigt, der mit Keilflächen 13 versehen ist, die beim Verschieben in Pfeilrichtung die Spannelemente 8 niederdrücken und auf diese Weise in verharrender Stellung das Blattgut 4 freigeben bzw. dessen Unterschieben unter die Randüberdeckung 10 ermöglichen.

Es besteht jedoch auch die Möglichkeit, dass die Keilflächen 13 mit den im Bodenteil 1 angebrachten Keilflächen zusammenwirken und unmittelbar oder mittelbar das Blattgut 4 gegen die Überdeckung 10 festspannen. In diesem Fall können die Spannelemente 8 eingespart werden, weil der Schieber 12 zugleich auch das Spannelement ist.

## Patentansprüche

1. Vorrichtung zum Aufspannen von Blättern für Schreib-, Zeichen- und ähnliche Arbeitsunterlagen, wobei an der Unterlage Überdeckungen für Teile der Blätter vorgesehen sind sowie Spannelemente, welche die unter die Überdeckung eingeschobenen Teile der Blätter von unten gegen die Unterseite der Überdeckung andrücken, dadurch gekennzeichnet, dass die Betätigungselemente (7, 9) der Spannelemente (6, 8, 12) durch Aussparungen in den Überdeckungen (3, 10) zur Oberseite der Unterlage (1, 2) hindurchgreifen und die Oberfläche der Unterlage (1, 2) weder durch die Betätigungselemente (7, 9) noch durch die Überdeckungen (3, 10) überragt wird.

2. Vorrichtung nach Anspruch 1, dadurch gekennzeichnet, dass die Spannelemente (6) federbelastet sind oder als Federn ausgebildet sind.

3. Vorrichtung nach Anspruch 1, dadurch gekennzeichnet, dass die Spannelemente (6) magnetisch sind und die Überdeckungen (3) aus magnethaftendem Werkstoff bestehen.

4. Vorrichtung nach einem der Ansprüche 1 - 3, dadurch gekennzeichnet, dass die Betätigungselemente (7, 9) als über den Spannelementen (6, 8, 12) liegende im niedergedrückten Zustand teilweise unter die Überdeckung (10) verschiebbare Tasten (9) ausgebildet sind.

5. Vorrichtung nach Anspruch 1, dadurch gekennzeichnet, dass die Spannelemente (8) als Schieber (12) ausgebildet sind, die mit Keilflächen (13) versehen sind, die mit an der Arbeitsunterlage angebrachten Keilflächen oder Nocken zusammenwirken.

## Claims

1. Device for the clamping of sheets for writing, drawing and similar working support bases, in which overlaps are provided on the support base for parts of the sheets, and also clamping elements, which press the parts of the sheets, which have been pushed underneath the overlap, from below against the underside of the overlap, characterised in that the actuating elements (7, 9) of the clamping elements (6, 8, 12) penetrate through openings in the overlaps (3, 10) to the upper side of the support base (1, 2) and neither the actuating elements (7, 9) nor the overlaps (3, 10) project above the surface of the support base (1,2).

2. Device according to Claim 1, characterised in that the clamping elements (6) are spring-loaded or are constructed as springs.

3. Device according to Claim 1, characterised in that the clamping elements (6) are magnetic and the overlaps (3) consist of magnetic material.

4. Device according to one of Claims 1 to 3, characterised in that the actuating elements (7, 9) are constructed as keys (9) which lie over the clamping elements (6, 8, 12), and which are capable of being slid partially beneath the overlap (10) when depressed.

5. Device according to Claim 1, characterised in that the clamping elements (8) are constructed as sliders (12), which are provided with wedge surfaces (13), which co-operate with wedge surface or cams which are arranged on the working support base.

## Revendications

1. Dispositif pour serrer et maintenir des feuilles pour supports de travail pour l'écriture, le dessin ou analogues, où sur le support, sont prévus des organes de recouvrement pour des parties des feuilles, ainsi que des éléments de serrage qui appliquent des parties des feuilles glissées au-dessous de l'organe de recouvrement contre la surface inférieure du recouvrement, dispositif caractérisé en ce que les éléments d'actionnement (7, 9) des éléments de serrage et maintien (6, 8, 12) s'engagent dans des évidements prévus dans les recouvrements (3, 10) vers la face supérieure de support inférieur (1, 2) et que cette face supérieure (1, 2) du support n'est dépassée ni par les éléments d'actionnement (7, 9) ni par les recouvrements (3, 10).

2. Dispositif suivant la revendication 1, caractérisé en ce que les éléments de serrage et de maintien (6) sont sollicités par des ressorts ou en sont constitués.

3. Dispositif suivant la revendication 1, caractérisé en ce que les éléments de serrage et de maintien (6) sont de type magnétique et les organes de recouvrement (3) sont constitués en matériau à adhérence magnétique.

4. Dispositif suivant l'une quelconque des revendications 1 à 3, caractérisé en ce que les éléments d'actionnement (7, 9) sont constitués par des touches {9) situées au-dessus des éléments de serrage et de maintien (6, 8, 12) et qui, quand on appuie sur elles peuvent coulisser en dessous de l'organe de recouvrement (10).

5. Dispositif suivant la revendication 1, caractérisé en ce que les éléments de serrage et de maintien (8) sont constitués par des coulisseaux

(12) qui sont pourvus de surfaces en coin (13) qui coopèrent avec des surfaces en coin ou des cames prévues sur la surface du support de travail.
